# EUROPÄISCHE PATENTSCHRIFT

(11) **EP 1 722 440 B1**
(45) Veröffentlichungstag und Bekanntmachung des Hinweises auf die Patenterteilung: **12.08.2009**
(21) Anmeldenummer: 06007730.2
(22) Anmeldetag: 12.04.2006
(51) Int. Cl.: H01P 1/15, H01P 1/22

(54) **Optoelektronisch gesteuerter Schalter oder Modulator und Abschwächer**
Optoelectronically controlled switch, modulator or attenuator
Commutateur, modulateur ou atténuateur avec contrôle opto-électronique

(30) Priorität: 09.05.2005 DE 102005021298
(43) Veröffentlichungstag der Anmeldung: 15.11.2006
(73) Patentinhaber: Rohde & Schwarz GmbH & Co. KG, 81671 München (DE)
(72) Erfinder: Kahmen, Gerhard, 82041 Deisenhofen (DE)
(74) Vertreter: Körfer, Thomas

(56) Entgegenhaltungen:
- DE-A1- 1 800 123
- US-A- 3 793 521
- US-A- 3 917 943
- US-A- 4 396 833
- US-A- 4 525 871
- US-A- 4 531 143
- TWAROWSKI K J ET AL: "PHOTOCONDUCTIVITY EFFECTS IN POLYCRYSTALLINE SILICON AND OPTICALLY CONTROLLED COPLANAR WAVEGUIDE SWITCH PHOTOCONDUCTIVITE DANS LE SILICIUM POLYCRISTALLIN; COMMUTATEUR EN GUIDE COPLANAIRE INTEGRE ET COMMANDE OPTIQUEMENT" ANNALES DES TELECOMMUNICATIONS - ANNALS OF TELECOMMUNICATIONS, GET LAVOISIER, PARIS, FR, Bd. 56, Nr. 3/4, März 2001 (2001-03), Seiten 208-214, XP001034548 ISSN: 0003-4347
- SANG-IL LEE ET AL: "Optically CW-mode controlled microwave switches with carrier-confinement on a coplanar waveguide" IEEE ANTENNAS AND PROPAGATION SOCIETY INTERNATIONAL SYMPOSIUM. 2001 DIGEST. APS. BOSTON, MA, JULY 8 - 13, 2001, NEW YORK, NY : IEEE, US, Bd. VOL. 1 OF 4, 8. Juli 2001 (2001-07-08), Seiten 514-517, XP010564139 ISBN: 0-7803-7070-8
- SADDOW S E ET AL: "Scattering parameter measurements on an optoelectronic attenuator" MICROWAVE SYMPOSIUM DIGEST, 1994., IEEE MTT-S INTERNATIONAL SAN DIEGO, CA, USA 23-27 MAY 1994, NEW YORK, NY, USA,IEEE, 23. Mai 1994 (1994-05-23), Seiten 1383-1386, XP010586382 ISBN: 0-7803-1778-5

## Beschreibung

Die Erfindung betrifft einen optoelektronisch gesteuerten Abschwächer.

Das Ausnutzen des photoelektrischen Effekts zum Realisieren eines elektrischen Schalters ist in der EP 0 812 067 B1 beschrieben. Dort werden mit Hilfe eines Lasers kurze Lichtpulse erzeugt, mit denen eine aktive Zone eines Photoleitermaterials belichtet wird. An zwei Seiten des Photoleitermaterials ist jeweils eine Elektrode aufgebracht, so dass durch das einfallende Licht eine elektrisch leitende Verbindung zwischen den beiden Leitern erzeugt wird. Um große Stromflüsse zu ermöglichen, ohne das Photoleitermaterial thermisch zu zerstören, wird die Lichtenergie des einfallenden Laserlichts so gewählt, dass das verbotene Band innerhalb des Photoleitermaterials nur durch eine Mehrfachanregung überwunden werden kann. Auf diese Weise wird die Eindringtiefe der Photonen in das Material erhöht und damit letztlich der leitende Querschnitt vergrößert.

Die beschriebene Anordnung hat den Nachteil, dass eine Verwendung im Hochfrequenzbereich nicht möglich ist. Durch die nur teilweise beleuchtete Fläche zwischen den beiden auf dem Photoleitermaterial aufgebrachten Kontakten sowie die große Eindringtiefe wird die Abstimmung einer Hochfrequenzschaltung nachteilig beeinflusst. Daher war es in der Hochfrequenztechnik, z. B. zur Herstellung von Dämpfungsleitungen, bisher notwendig, die Schaltelemente durch ggf. beleuchtete Feldeffekt-Transistoren zu realisieren, was z. B. aus der DE 102 28 810 A1 bekannt ist.

Ferner ist aus der Veröffentlichung "Photoconductivity effects in polycristalline silicon and optically controlled coplanar waveguide switch" (Twarowski, et al.; Annales des Telecommunications - Annals of Telecommunication, Get Lavoisier, Paris, FR, Bd. 56, Nr. 3/4, März 2001, Seiten 208-214, ) bekannt, auf einem Halbleitermaterial zumindest einen ersten Leitungsabschnitt und einen davon beabstandeten zweiten Leitungsabschnitt anzuordnen, die gemeinsam ein Leitungsabschnittspaar bilden. Zwischen den beiden Leitungsabschnitten ist ein Bereich des Halbleitermaterials ausgebildet, welcher durch eine Lichtquelle beleuchtbar ist. Dabei maskieren die Leitungsabschnitte das Halbleitermaterial. Es wird damit ein optoelektronisch gesteuerter Schalter Modulator ausgebildet.

Aus der US 3,793,521, als nächstliegender Stand der Technick, ist ferner ein Spannungsteiler bekannt, bei dem photosensitive Elemente mit einer Lichtquelle belichtet werden. Zwischen der Lichtquelle und dem photosensitiven Element sind ein Analysator und ein Polarisator angeordnet. In Abhängigkeit von der relativen, mechanisch einstellbaren Position des Polarisators und des Analysators zueinander wird die Lichtintensität, welche auf das photosensitive Element trifft, eingestellt.

Aus JP63-033727 A ist es bekannt um zwischen einem Polarisator und einem Analysator ein spannungsgesteuertes elektrooptisches Element anzuordnen, um die Polarisationsrichtung eines Lichtstrahls rotieren zu können.

Aus der DE-OS 1 800 123 ist ein regelbares Dämpfungsglied bekannt. Bei dem regelbaren Dämpfungsglied wird ein Photowiderstand mit wenigstens einer Lichtquelle beleuchtet. Zur Veränderung des Widerstands wird die Beleuchtungsstärke eingestellt.

Es ist die Aufgabe der Erfindung, einen optoelektronisch gesteuerten Abschwächer für den Einsatz in Hochfrequenzschaltungen zu schaffen.

Die Aufgabe wird durch den erfindungsgemäßen Abschwächer mit den Merkmalen des Anspruchs 1 gelöst.

Bei dem erfindungsgemäßen optoelektronisch gesteuerten Abschwächer wird ein Halbleitermaterial verwendet, auf das ein Leiterabschnittspaar aufgebracht wird. Das Leitungsabschnittspaar besteht aus einem ersten Leitungsabschnitt und einem zweiten Leitungsabschnitt, die beabstandet zueinander auf dem Halbleitermaterial angeordnet sind. Das Halbleitermaterial wird dabei durch die beiden Leitungsabschnitte maskiert, so dass in dem nicht maskierten Bereich der beiden Leitungsabschnitte eine definierte Fläche entsteht, in der das Halbleitermaterial mit Licht beleuchtet werden kann. Im übrigen wird das Halbleitermaterial durch die beiden Leitungsabschnitte maskiert, so dass bei Beleuchten des Halbleitermaterials mit einer Lichtquelle lediglich der nicht maskierte Bereich zwischen den beiden Leitungsabschnitten mit der Lichtquelle bestrahlt wird. Die Beleuchtung in dem nicht maskierten Bereicht ist dabei vollständig. Die Lichtintensität in dem nicht maskierten Bereich ist stufenlos einstellbar, so dass eine stufenlose Einstellung des Widerstands des Schalters oder Modulators möglich ist. Zwischen der Lichtquelle und dem zu beleuchtenden Halbleitermaterial ist eine Anordnung aus einem Analysator und einem Polarisator vorgesehen. Durch den Polarisator wird das einfallende Licht der Lichtquelle zunächst polarisiert, wobei nur bei einer entsprechenden Ausrichtung des Analysators die Kombination aus Analaysator und Polarisator für das Licht durchlässig ist und so das Halbleitermaterial beleuchtet. Zum Ausschalten wird die Orientierung der Polarisationsrichtung entweder des Polarisators oder des Analysators geändert, wodurch die Kombination des Analysators mit dem Polarisator für das einfallende Licht undurchlässig wird. Auf das Halbleitermaterial fällt infolgedessen kein Licht und es werden keine Ladungsträger generiert, so dass der Schalter geöffnet ist. Die Änderung der Polarisationsrichtung wird durch Anlegen einer Spannung an ein entsprechendes elektrooptisches Kristallmaterial realisiert.

Bei dem erfindungsgemäßen Abschwächer nach Anspruch 1 werden zumindest drei Abschwächelemente in T-Anordnung oder in π-Anordnung verwendet, wobei die einzelnen Abschwächelemente in ihrem Aufbau jeweils einem optoelektronisch gesteuerten Schalter oder Modulator entsprechen. D. h. jedes der drei Abschwächelemente weist ein Halbleitermaterial auf, auf dem jeweils ein Leitungsabschnittspaar angeordnet ist. Die Leitungsabschnittspaare weisen jeweils einen ersten Leitungsabschnitt sowie einen zweiten Leitungsabschnitt auf, die das Halbleitermaterial maskieren. In dem zwischen den beiden Leitungsabschnitten ausgebildeten Bereich ist das Halbleitermaterial nicht maskiert und durch eine Lichtquelle vollständig beleuchtbar. Durch eine unterschiedliche Lichtintensität in den Bereichen der einzelnen Abschwächelemente lässt sich damit die Abschwächung einstellen, ohne dass eine Leitungsanpassung zerstört wird.

Der Abschwächer ist insbesondere im Bereich von Mikrowellenschaltungen und Millimeterwellensignalen einsetzbar.

Die in den Unteransprüchen aufgeführten Maßnahmen betreffen vorteilhafte Weiterbildungen des erfindungsgemäßen Abschwächers.

Insbesondere ist es vorteilhaft, das Halbleitermaterial als dünne Schicht auf einem Substrat aus Keramik, Glas oder Quarz aufzubringen. Damit ist eine unmittelbare Integration des optoelektronisch gesteuerten Abschwächers in eine Hochfrequenzschaltung möglich. Insbesondere werden die Leitungsabschnitte beispielsweise durch auf dem Halbleitermaterial weitergeführte Leiterbahnen des Substrats gebildet. Die Leiterbahnen auf dem Substrat können insbesondere Streifenleiter sein. Die Verbindung zwischen den Leiterbahnen des Substrats und den Leitungsabschnitten kann beispielsweise durch Bonddrähte erfolgen.

Eine besonders vorteilhafte Form einen Schalter oder Modulator zu realisieren besteht darin, eine Lichtquelle vorzusehen, welche kontinuierlich Licht emittiert.

Bei dem Abschwächer ist es insbesondere vorteilhaft, bei zwei der drei Abschwächelemente eine identische Ausrichtung des Analysators vorzusehen. Der dritte Analysator kann hierzu senkrecht angeordnet sein und ist unabhängig von den anderen beiden Analysatoren in seiner Polarisationsrichtung steuerbar. Die Polarisationsrichtung der identisch ausgerichteten Analysatoren wird dagegen durch Anlegen einer Spannung an einen Polarisationskristall relativ zu der Orientierung der Polarisationsrichtung der Polarisatoren geändert. Durch eine kontinuierliche Änderung der Polarisationsrichtung der Analysatoren relativ zu der Polarisationsrichtung des Polarisators ist ein stufenloses Einstellen der Abschwächung in dem T- bzw. π-Glied möglich. Insbesondere ist es vorteilhaft, dass die Gesamtimpedanz der Schaltung über eine kontinuierlich einstellbare Abschwächung nicht geändert wird.

Zu betonen ist, dass es sich bei dem Halbleitermaterial um keine Transistorstruktur handelt und das Schalten nicht durch Schalten eines Transistors sondern durch Verändern der Lichtbestrahlung, z. B. durch Schalten der Lichtquelle oder eines Polarisators, hervorgerufen wird.

Bevorzugte Ausführungsformen des erfindungsgemäßen optoelektronisch gesteuerten Abschwächers sind in der Zeichnung dargestellt und werden in der nachfolgenden Beschreibung näher erläutert. Es zeigen:
- Fig. 1: eine schematische Darstellung eines Schalters oder Modulators;
- Fig. 2: eine schematische Darstellung eines optoelektronisch gesteuerten Schalters oder Modulators;
- Fig. 3: eine Darstellung eines zweiten Schalters oder Modulators;
- Fig. 4: eine schematische Darstellung eines erfindungsgemäßen Abschwächers in T-Anordung und
- Fig. 5: eine schematische Darstellung eines erfindungsgemäßen Abschwächers in π-Anordnung.

In der Fig. 1 ist eine erste einfache Ausführungsform eines optoelektronisch gesteuerten Schalters oder Modulators dargestellt. Der einfacheren Darstellung wegen wird nachfolgend im allgemeinen nur der Begriff Schalter verwendet. Der Schalter 1 umfasst einen ersten Leitungsabschnitt 2 und einen zweiten Leitungsabschnitt 3. Der erste Leitungsabschnitt 2 und der zweite Leitungsabschnitt 3 sind, wie es der Querschnitt der Fig. 1 zeigt, so angeordnet, dass sie ein Halbleitermaterial 4 teilweise bedecken. Das Halbleitermaterial 4 ist so gewählt, dass es unter Bestrahlung einer Lichtquelle 5 leitend wird, in dem durch die auftreffenden Photonen angeregt Elektron-Loch-Paare generiert werden. Bei einer Beleuchtung des Halbleitermaterials 4 mit einer Lichtquelle 5 wird daher eine leitende Verbindung zwischen dem ersten Leitungsabschnitt 2 und dem zweiten Leitungsabschnitt 3 erzeugt.

Das Halbleitermaterial 4 ist auf einem Substrat 6 angeordnet, welches beispielsweise aus Keramik, Glas oder Quarz besteht und auch als Träger der mit den Leitungsabschnitten 2 und 3 verbundenen ersten Leitung 12 und zweiten Leitung 13 fungiert. Die Leitungen 12, 13 können insbesondere Streifenleiter einer auf einer Leiterplatte angeordneten Hochfrequenzschaltung sein, die mit den Leitungsabschnitten 2 bzw. 3 durch Bonddräthe verbunden sind. Das Halbleitermaterial 4 wird so durch einen ersten Leitungsabschnitt 2 und den zweiten Leitungsabschnitt 3 bedeckt, dass eine Maskierung des Halbleitermaterials 4 entsteht. Lediglich in dem Abstand zwischen dem ersten Leitungsabschnitt 2 und dem zweiten Leitungsabschnitt 3 ist ein Bereich 7 ausgebildet, der nicht maskiert ist. Damit ist die Maskierung des Halbleitermaterials 4 durch das Leitungsabschnittspaar bestehend aus den beiden Leitungsabschnitten 2, 3 so ausgebildet, dass das Halbleitermaterial 4 lediglich in einem definierten, nicht maskierten Bereich 7 durch die Lichtquelle 5 beleuchtet werden kann. Der nicht maskierte Bereich 7 wird von der Lichtquelle 5 zum Schließen des Schalters vollständig beleuchtet.

Die dargestellte Anordnung des Schalters 1 erzeugt lediglich geringe parasitäre Kapazitäten zwischen den Leitungsabschnitten 2, 3. Aufgrund der geringen Zeiten zur Generation eines Elektron-Loch-Paares in dem nicht maskierten Bereich 7 des Halbleitermaterials 4 ergeben sich extrem kurze Schaltzeiten. Durch Einstellen der Lichtstärke, die den nicht maskierten Bereich 7 des Halbleitermaterials 4 beleuchtet, wird der Widerstand der Verbindung der beiden Leitungsabschnitte 2 und 3 kontinuierlich eingestellt. Der in der Fig.1 dargestellte Schalter wird damit zu einem Modulator. Die Möglichkeit der kontinuierlichen Änderung des Widerstands des Modulators erlaubt es, Leistungsrampen für HF-Signale oder beispielsweise Pulsmodulationen zu erzeugen.

Bei der in der Fig. 1 dargestellten Anordnung des Schalters 1 erfolgt das Schalten durch Einstellen des Stromflusses durch die Lichtquelle 5. Wie es bereits erläutert wurde, kann neben dem reinen Ein- und Ausschalten auch ein definierter Widerstand erzeugt werden, indem die Stromstärke für die Lichtquelle 5 und damit die Lichtintensität so gewählt wird, dass nur eine reduzierte Anzahl von Ladungsträgern in dem Bereich 7 des Halbleitermaterials 4 generiert wird.

In der Fig. 2 ist ein optoelektronischen Schalter 1' dargestellt. Im Gegensatz zu der Anordnung der Fig. 1 ist in der Fig. 2 eine Laserdiode als Lichtquelle 5' vorgesehen. Die Laserdiode 5' wird im Dauerbetrieb betrieben, so dass von der Laserdiode 5' permanent Licht ausgesendet wird. Um den Lichteinfall in dem Bereich 7 des Halbleitermaterials 4 steuern zu können, ist oberhalb der Anordnung bestehend aus dem Halbleitermaterial 4 sowie dem Leitungsabschnittspaar mit den Leitungsabschnitten 2 und 3 ein Analysator 8 angeordnet. Anstelle der in den Beispielen angegebenen Laserdiode 5' kann auch eine LED mit einem Licht geeigneter Wellenlänge verwendet werden.

Der Analysator 8 ist lediglich für Licht einer bestimmten Polarisationsrichtung durchlässig. Oberhalb des Analysators 8, jedoch unterhalb der Lichtquelle 5' ist ein Polarisator 9 angeordnet. Der Polarisator 9 ist ebenfalls nur für Licht einer bestimmten Polsarisationsrichtung durchlässig. Unterscheiden sich die Polarisationsrichtungen des Analysators 8 sowie des Polarisators 9, so trifft kein Licht in dem Bereich 7 auf das Halbleitermaterial 4 auf. Die Polarisationsrichtung entweder des Analysators 8 oder des Polarisators 9 ist änderbar. Dies wird durch Verwendung eines entsprechenden Kristalls erreicht , der die Polarisationsrichtung durch Anlegen einer Spannung ändert. Die Polarisationsrichtung des Analysators 8 sowie des Polarisators 9 liegen jeweils parallel zu der Fläche, in der das Halbleitermaterial 4 angeordnet ist.

Die Änderung der Polarisationsrichtung kann entweder durch den Analysator 8 oder den Polarisator 9 erfolgen. Bei einer Drehung der Polarisationsrichtung des Analysators 8 relativ zu der Polarisationsrichtung des Polarisators 9 ist eine kontinuierliche Abstimmung der einfallenden Lichtintensität in dem nicht maskierten Bereich 7 auf dem Halbleitermaterial 4 möglich. Die höchste Leitfähigkeit in dem Halbleitermaterial 4 wird erreicht, wenn die Polarisationsrichtungen des Analysators 8 und des Polarisators 9 parallel zueinander orientiert sind. Die Leitfähigkeit wird dann durch die maximal erreichbare Leitfähigkeit des Halbleitermaterials 4 begrenzt. Ausgehend von dieser parallelen Anordnung der Polarisationsrichtungen des Analysators 8 sowie des Polarisators 9 ist eine kontinuierliche Drehung der Polarisationsrichtungen relativ zueinander möglich. In der Endposition sind die Polarisationsrichtungen das Analysators 8 und des Polarisators 9 senkrecht zueinander orientiert, so dass das durch den Polarisator 9 polarisierte Licht nicht durch den Analysator 8 hindurch treten kann und kein Lichteinfall in dem Bereich 7 des Halbleitermaterials 4 erfolgt. Das Halbleitermaterial 4 ist daher hochohmig und die Leitungsabschnitte 2 und 3 sind voneinander isoliert.

Um den Widerstand des Schalters 1 in geschlossenem Zustand zu reduzieren, wird das Halbleitermaterial 4 auf einem lichtdurchlässigen Substrat 6 angeordnet. Zusätzlich zu den Leitungsabschnitten 2 und 3 werden auch auf der gegenüberliegenden Seite des Halbleitermaterials 4 entsprechende Leitungsabschnitte ausgebildet, die ebenfalls mit den Leitern 12, 13 verbunden sind. Auch auf der gegenüberliegenden Seite des Halbleitermaterials 4 wird durch die entsprechenden Leitunsabschnitte das Halbleitermaterial maskiert, so dass zwischen den Leitungsabschnitten ein nicht maskierter Bereich entsteht. Auf dieser gegenüberliegenden Seite ist ebenfalls eine Lichtquelle vorgesehen, mit der der nicht maskierte Bereich vollständig beleuchtbar ist. Aufgrund des lichtdurchlässigen Substrats 6 kann das Halbleitermaterial 4 nun beidseitig beleuchtet werden und damit der minimale Schalterwiderstand in geschlossenem Zustand des Schalters 1 halbiert werden. Zum Einstellen der Lichtstärke, die auf den nicht maskierten Bereich dieser gegenüberliegenden Seite fällt sind alle Maßnahmen anwendbar, die auf auf der anderen Seite angewendet werden.

In der Fig. 3 ist eine weitere bevorzugte Form des Schalters dargestellt. Der dort dargestellte Schalter 11 weist ein erstes Schaltelement 11.1 und ein zweites Schaltelement 11.2 auf. Das erste Schaltelement 11.1 entspricht in seinem Aufbau dem Schalter 1', wie er in der Fig. 2 dargestellt ist.

Auch das zweite Schaltelement 11.2 entspricht in seinem Aufbau dem Schalter 1' der Fig. 2. Das zweite Schaltelement 11.2 weist ebenfalls einen ersten Leitungsabschnitt 16 und einen zweiten Leitungsabschnitt 17 auf, die auf einem Halbleitermaterial ausgebildet sind. Der erste Leitungsabschnitt 16 des zweiten Schaltelements 11.2 bildet zusammen mit dem zweiten Leitungsabschnitt 17 des zweiten Schaltelements 11.2 ein zweites Leitungsabschnittspaar. Über das zweite Leitungsabschnittspaar bestehend aus dem ersten Leitungsabschnitt 16 und dem zweiten Leitungsabschnitt 17 kann bei geschlossenem Schaltelement 11.2 eine leitende Verbindung zwischen dem ersten Leitungsabschnitt 16 und dem zweiten Leitungsabschnitt 17 und damit zwischen einer dritten Leitung 14 und einer vierten Leitung 15 hergestellt werden. Die dritte Leitung 14 ist an einem Knotenpunkt 20 mit der ersten Leitung 12 verbunden.

Die Analysatoren 8, 19 der beiden Schaltelemente 11.1 und 11.2 sind so über den nicht maskierten Bereichen 7 bzw. 18 des ersten Schaltelements 11.1 und des zweiten Schaltelements 11.2 angeordnet, dass die Polarisationsrichtungen beider Analysatoren 8 bzw. 19 parallel zu der Oberfläche des Halbleitermaterials, das in der Fig. 3 nicht sichtbar dargestellt ist, sind. Gleichzeitig stehen die beiden Polarisationsrichtungen des Analysators 8 und des Analysator 19 senkrecht aufeinander. Oberhalb des Analysators 8 und des Analysators 19 ist, in der Zeichnung ebenfalls nicht dargestellt, ein Polarisator angeordnet. Der Polarisator ist vorzugsweise so groß, dass er beide Analysatoren 8 und 19 gemeinsam abdeckt. Durch den Polarisator wird ein von einer ebenfalls nicht dargestellten Lichtquelle erzeugtes Licht polarisiert. Bei Verwendung zweier getrennter Polarisatoren oberhalb des Analysators 8 sowie des Analysators 19 ist sicherzustellen, dass die beiden Polarisationsrichtungen der beiden Polarisatoren des ersten Leitungsabschnittspaars sowie des zweiten Leitungsabschnittspaars parallel zueinander orientiert sind.

Die Polarisationsrichtung der Polarisatoren bzw. des gemeinsamen Polarisators wird durch Anlegen einer Spannung geändert. Die Polarisationsrichtung des Polarisators wird somit im Hinblick auf die Polarisationsrichtungen der Analysatoren 8 und 19 gemeinsam verändert. Während sich in einer ersten Endposition die Polarisationsrichtung des Polarisators mit beispielsweise der Polarisationsrichtung des Analysators 8 deckt, so wird nach dem Umschalten durch Anlegen einer Spannung an einen Polarisatorkristall die Polarisationsrichtung in Übereinstimmung mit der Polarisationsrichtung des Analysators 19 des zweiten Schaltelements 11.2 gebracht. Die Drehung um 90° in der Polarisationsrichtung des Polarisators bewirkt damit eine Unterbrechung z. B. des ersten Schaltelements 11.2 bei gleichzeitigem Schließen des Schaltelements 11.2. Eine kontinuierliche Änderung der Widerstände der beiden Schaltelemente 11.1 und 11.2 ist hierbei ebenfalls möglich, wie es bereit bei den Schaltern nach Fig. 1 bzw. 2 erläutert wurde.

Bei der vorstehenden Beschreibung sowohl des Schalters 1' als auch der Schaltelemente 11.1 und 11.2 wurde jeweils davon ausgegangen, dass die Polarisationsrichtung des Polarisators veränderbar ist. Für die Funktionsweise des Schalters 11 spielt es jedoch keine Rolle, ob die Änderung der Polarisationsrichtung durch den Polarisator oder durch den Analysator erfolgt. Entscheidend ist lediglich, dass die Polarisationsrichtungen von Analaysator und Polarisator relativ zueinander geändert werden.

In der Fig. 4 ist ein erstes Ausführungsbeispiel eines erfindungsgemäßen Abschwächers dargestellt. Der Abschwächer 20 ist in einer sog. T-Anordnung ausgeführt. Der Abschwächer 20 basiert auf einer Anordnung, die dem Schalter 11 entspricht. Die Schaltelemente 11.1 und 11.2 bilden dabei die Abschwächelemente 11.1' und 11.2' und werden durch ein drittes Abschwächelement 11.3 ergänzt. Das dritte Abschwächelement 11.3 entspricht in seinem Aufbau wiederum dem Schalter 1' der Fig. 2.

Das dritte Abschwächelement 11.3 umfasst damit ein drittes Leitungsabschnittspaar bestehend aus einem weiteren ersten Leitungsabschnitt 22 und einem weiteren zweiten Leitungsabschnitt 23, die erneut auf einem Halbleitermaterial angeordnet sind. Die beiden Leitungsabschnitte 22 und 23 maskieren in bereits beschriebener Weise den Halbleiter, der in einem zwischen dem erstem Leitungsabschnitt 22 des dritten Abschwächelements 11.3 und dem zweiten Leitungsabschnitt 23 des dritten Abschwächelements 11.3 ausgebildeten nicht maskierten Bereich 24 durch eine Lichtquelle belichtbar ist. Oberhalb des dritten Leitungsabschnittspaars ist ein Analysator 25 angeordnet, dessen Polarisationsrichtung identisch mit der Polarisationsrichtung des Analysators 8 des ersten Abschwächelements 11.1' ist.

Der erste Leitungsabschnitt 22 ist mit einem fünften Leiter 21 verbunden. Der zweite Leitungsabschnitt 23, der zusammen mit dem Leitungsabschnitt 22 das Leitungsabschnittspaar des dritten Abschwächelements 11.3 bildet, ist mit dem ersten Leiter 12 verbunden, an dessen anderem Ende der erste Leitungsabschnitt 2 des ersten Leitungsabschnittspaars des Abschwächelements 11.1' ausgebildet ist. Die Leiter 21, 12 und 13 bilden zusammen z. B. eine Signalleitung, in der der Abschwächer 20 angeordnet ist. Der vierte Leiter 15, der mit dem zweiten Leitungsabschnitt 17 des zweiten Abschwächelements 11.2' verbunden ist, ist auf der von dem zweiten Abschwächelement 11.2' abgewandten Ende mit einem Massepotential verbunden.

Die drei Abschwächelemente 11.1', 11.2' und 11.3 werden mittels einer Lichtquelle gemeinsam beleuchtet, wobei zwischen der Lichtquelle und den Analysatoren 8, 19 und 25 ein Polarisator angeordnet ist. Der Polarisator kann aus mehreren einzelnen Polarisatorelementen bestehen, wobei die Polarisatorelemente in diesem Fall die selbe Polarisationsrichtung aufweisen. Eine Änderung der Abschwächung wird erreicht, indem an den Analysatoren 8, 19 und 25 durch Anlegen einer entsprechenden Spannung die Polarisationsrichtung relativ zu der Polarisationsrichtung des Polarisators geändert wird. Durch das gemeinsame Ändern der Polarisationsrichtung des Analysatoren und damit einer Änderung des Widerstands der Abschwächelemente 11.1' und 11.3 gemeinsam in Richtung kleinerer Werte oder gemeinsam in Richtung größerer Werte sowie einer gleichzeitigen Änderungen des Widerstands des Abschwächelements 11.2' in entgegengesetzter Richtung lässt sich die Abschwächung in der Signalleitung variieren, ohne den Wellenwiderstand der Signalleitung zu verändern. Um dies zu erreichen sind die Polarisationsrichtungen der Analysatoren 8 und 25 gemeinsam veränderbar. Die Polarisationsrichtung des Analysators 19 ist dagegen unabhängig hiervon änderbar und wird in Abhängigkeit von der Einstellung der Polarisationsrichtung der Analysatoren 8 und 25 so eingestellt, dass der Wellenwiderstand der Signalleitung konstant bleibt.

Eine alternative Ausführungsform ist in der Fig. 5 dargestellt. Die Fig. 5 zeigt einen Abschwächer in π-Anordnung. Zusätzlich zu einem ersten und zweiten Abschwächelement 11.1'' und 11.2'' ist auf der von dem zweiten Abschwächelement 11.2'' abgewandten Seite des ersten Abschwächelements 11.1'' ein drittes Abschwächelement 11.3' angeordnet. In seinem Aufbau entspricht auch das dritte Abschwächelement 11.3' dem optoelektronisch gesteuerten Schalter 1' der Fig. 2, wobei die Orientierung des Analysators 29 der Orientierung des Analysators 19 des zweiten Abschwächelements 11.2" entspricht.

Das dritte Abschwächelement 11.3' weist ein drittes Leitungsabschnittspaar auf, welches aus einem ersten Leitungsabschnitt 32 und einem zweiten Leitungsabschnitt 33 besteht. Der erste Leitungsabschnitt 32 und der zweite Leitungsabschnitt 33 des dritten Abschwächelements 11.3' sind wiederum beabstandet voneinander auf einem Halbleitermaterial angeordnet und maskieren dieses. Der zweite Leitungsabschnitt 33 ist über einen sechsten Leiter 28 mit einem Massepotential verbunden. Ebenso ist der vierte Leiter 15 des zweiten Abschwächelements 11.2'' mit dem Massepotential verbunden. Während die Polarisationsrichtungen des Analysators 29 und des Analysators 19 des zweiten und dritten Abschwächelements 11.2" bzw. 11.3' parallel zueinander angeordnet sind, ist die Polarisationsrichtung des Analysators 8 des ersten Abschwächelements 11.1'' in einer Ausgangsstellung dazu senkrecht angeordnet.

Die Analysatoren 8, 19, 29 werden gemeinsam mit polarisiertem Licht beleuchtet. Das polarisierte Licht wird z. B. durch eine Laserdiode im Dauerbetrieb erzeugt, welches anschließend einen Polarisator durchläuft. Die Energie der Photonen des Lasers ist dabei größer als die Bandlücke des Halbleitermaterials. Der Polarisator, der in der Fig. 5 ebenfalls nicht dargestellt ist, kann beispielsweise ein Kristall sein, der alle drei Analaysatoren 8, 19 und 29 gemeinsam abdeckt. Die Einstellung der Abschwächung erfolgt in entsprechender Weise, wie es bereits zu dem Abschwächer 20 der Fig. 4 beschrieben wurde, wobei die Polarisationsrichtung des Analysators 8 nun unabhängig von den Polarisationsrichtungen der Analysatoren 19 und 29 änderbar ist. Dagegen sind die Polarisationsrichtungen der Analysatoren 19 und 29 gemeinsam einstellbar.

## Patentansprüche

1. Abschwächer mit zumindest drei Abschwächelementen (11.1', 11.2', 11.3, 11.1", 11.2", 11.3') in T-Anordnung oder π-Anordnung, wobei der Widerstand der Abschwächelemente (11.1', 11.2', 11.3, 11.1", 11.2", 11.3') durch die Beleuchtung einer Lichtquelle (5) einstellbar ist, und zwischen der Lichtquelle (5) und den Abschwächelementen (11.1', 11.2', 11.3, 11.1", 11.2", 11.3") jeweils ein Analysator (8, 19, 25, 29) und ein Polarisator angeordnet ist, deren relative Polarisationsrichtungen änderbar sind, um damit die Einstellbarkeit der Beleuchtung zu realisieren,
**dadurch gekennzeichnet,**
**dass** die Abschwächelemente (11.1', 11.2', 11.3, 11.1", 11.2", 11.3') jeweils ein Leitungsabschnittspaar umfassen, die jeweils einen ersten Leitungsabschnitt (2, 16, 22, 32) und einen zweiten Leitungsabschnitt (3, 17, 23, 33) aufweisen, die auf einem Halbleitermaterial (4) beabstandet angeordnet sind und die das Halbleitermaterial (4) maskieren, wobei jeweils ein nicht maskierter Bereich (7, 18, 24, 31) zwischen den Leitungsabschnitten (2, 3; 16, 17; 22, 23; 32, 33) durch die Lichtquelle (5) in deren eingeschalteten Zustand beleuchtet ist, und die relativen Polarisationsrichtungen des Analysators (8, 19, 25, 29) und des Polarisators änderbar sind durch Anlegen einer Spannung an ein elektrooptisches Kristallmaterial.

2. Abschwächer nach Anspruch 1,
**dadurch gekennzeichnet,**
**dass** das Halbleitermaterial (4) auf einem Substrat (6) aus Keramik, Glas oder Quarz angeordnet ist.

3. Abschwächer nach Anspruch 2,
**dadurch gekennzeichnet,**
**dass** die Polarisationsrichtungen der Analysatoren (8, 25; 19, 29) zweier Abschwächelemente (11.1', 11.3; 11.2", 11.3') identisch orientiert sind und dass die Polarisationsrichtungen der entsprechenden Polarisatoren dieser Abschwächelemente (11.1', 11.3; 11.2'', 11.3') dazu identisch sind

4. Abschwächer nach Anspruch 3,
**dadurch gekennzeichnet,**
**dass** die Polarisationsrichtung des Analysators (19,8) oder des
Polarisators des übrigen Abschwächelements (11.2' bzw. 11.1") in einer Ausgangsstellung senkrecht dazu orientiert ist.

5. Abschwächer nach einem der Ansprüche 1 bis 4,
**dadurch gekennzeichnet,**
**dass** die Polarisationsrichtungen der Analysatoren (8, 19, 25, 29) relativ zu den Polarisationsrichtungen der Polarisatoren veränderbar sind.

## Claims

1. Attenuator with at least three attenuation elements (11.1', 11.2', 11.3, 11.1", 11.2", 11.3') in a T-configuration or π-configuration, wherein the resistance of the attenuation elements (11.1', 11.2', 11.3, 11.1", 11.2", 11.3') is adjustable via the illumination from a light source (5), and an analyser (8, 19, 25, 29) and a polariser, of which the relative polarisation directions are variable in each case, is arranged between the light source (5) and the attenuation elements (11.1', 11.2', 11.3, 11.1", 11.2", 11.3") in order to realise the adjustability of the illumination in this manner,
**characterised in that**
the attenuation elements (11.1', 11.2', 11.3, 11.1", 11.2", 11.3') each comprise a line-portion pair, which provide respectively a first line portion (2, 16, 22, 32) and a second line portion (3, 17, 23, 33), which are arranged at a spacing distance on a semiconductor material (4) and which mask the semiconductor material (4), wherein, in each case, an un-masked region (7, 18, 24, 31) between the line portions (2, 3; 16, 17; 22, 23; 32, 33) is illuminated by the light source (5) in its switched-on condition, and the relative polarisation directions of the analyser (8, 19, 25, 29) and of the polariser are variable through the application of a voltage to an electro-optical crystal material.

2. Attenuator according to claim 1,
**characterised in that**
the semiconductor material (4) is disposed on a substrate (6) of ceramic, glass or quartz.

3. Attenuator according to claim 2,
**characterised in that**
the polarisation directions of the analysers (8, 25; 19, 29) of two attenuation elements (11.1', 11.3; 11.2", 11.3') are orientated in an identical direction, and that the polarisation directions of the corresponding polarisers of these attenuation elements (11.1', 11.3; 11.2", 11.3') are identical to the latter.

4. Attenuator according to claim 3,
**characterised in that**
the polarisation direction of the analyser (19, 8) or of the polariser of the other attenuation element (11.2' or respectively 11.1") is orientated in a starting position perpendicular to it.

5. Attenuator according to any one of claims 1 to 4,
**characterised in that**
the polarisation directions of the analysers (8, 19, 25, 29) are variable relative to the polarisation directions of the polarisers.

## Revendications

1. Atténuateur avec au moins trois éléments d'atténuation (11.1', 11.2', 11.3, 11.1", 11.2", 11.3') selon un agencement T ou un agencement n, où la résistance des éléments d'atténuation (11.1', 11.2', 11.3, 11.1'', 11.2'', 11.3') est réglable par l'éclairage d'une source de lumière (5), et qu'il est disposé entre la source de lumière (5) et les éléments d'atténuation (11.1', 11.2', 11.3, 11.1'', 11.2'', 11.3') respectivement un analyseur (8, 19, 25, 29) et un polariseur, dont les directions de polarisation relatives sont modifiables afin de réaliser ainsi l'ajustabilité de l'éclairage, **caractérisé en ce que** les éléments d'atténuation (11.1', 11.2', 11.3, 11.1", 11.2", 11.3') comprennent chacun une paire de conducteurs qui présentent chacune une première section de conducteur (2, 16, 22, 32) et une deuxième section de conducteur (3, 17, 23, 33), qui sont disposées sur un matériau semi-conducteur (4) d'une manière espacée et qui masquent optiquement le matériau semi-conducteur (4), où respectivement une zone non masquée (7, 18, 24, 31) entre les sections de conducteur (2, 3; 16, 17; 22, 23; 32, 33) est éclairée par la source de lumière (5) dans l'état en service de celle-ci, et les directions de polarisation relatives de l'analyseur (8, 19, 25, 29) et du polariseur sont modifiables par l'application d'une tension à un matériau cristallin électro-optique.

2. Atténuateur selon la revendication 1, **caractérisé en ce que** le matériau semi-conducteur (4) est disposé sur un substrat (6) en céramique, verre ou quartz.

3. Atténuateur selon la revendication 2, **caractérisé en ce que** les directions de polarisation des analyseurs (8, 25; 19, 29) de deux éléments d'atténuation (11.', 11.3; 11.2", 11.3') sont orientées d'une manière identique, et **en ce que** les directions de polarisation des polariseurs correspondants de ces éléments d'atténuation (11.1', 11.3; 11.2", 11.3') sont identiques à celles-ci.

4. Atténuateur selon la revendication 3, **caractérisé en ce que** la direction de polarisation de l'analyseur (19, 8) ou du polariseur de l'autre élément d'atténuation (11.2' respectivement 11.1") est orientée dans une position de départ perpendiculairement à celui-ci.

5. Atténuateur selon l'une des revendications 1 à 4, **caractérisé en ce que** les directions de polarisation des analyseurs (8, 19, 25, 29) sont modifiables relativement aux directions de polarisation des polariseurs.
